# EUROPÄISCHE PATENTSCHRIFT

(11) **EP 0 251 190 B1**
(45) Veröffentlichungstag und Bekanntmachung des Hinweises auf die Patenterteilung: **24.03.1993**
(21) Anmeldenummer: 87109095.7
(22) Anmeldetag: 24.06.1987
(51) Int. Cl.: A45D 19/00

(54) **Haarclip und Verfahren zum Betrieb desselben**
Hair clip and method of using it
Pince à cheveux et procédé d'utilisation

(30) Priorität: 02.07.1986 DE 3622232
(43) Veröffentlichungstag der Anmeldung: 07.01.1988
(73) Patentinhaber: Henkel Kommanditgesellschaft auf Aktien, 40191 Düsseldorf (DE)
(72) Erfinder: Busch, Peter, Dr, D-4006 Erkrath (DE); Thiele, Klaus, D-4018 Langenfeld (DE)

(56) Entgegenhaltungen:
- DE-A- 662 702
- US-A- 2 705 499
- US-A- 2 776 667

## Beschreibung

Die Erfindung richtet sich auf einen Haarclip für die Befestigung im Kopfhaar, bestehend aus zwei mittels zweier gegeneinander verschwenkbarer, vorzugsweise federkraftbeaufschlagter, Griffschenkel in Aneinanderlage zu bewegenden Klemmbacken, die auf ihren einander zugewandten Außenflächen jeweils eine schwammartige Auflage aufweisen, die bei aneinanderliegenden Klemmbacken deren Berührungsflächen bilden. Sie richtet sich weiterhin auf ein Verfahren zum Betrieb des Haarclips.

Haarclips werden in der Praxis benutzt zum Formen des Haars, insbesondere zum Bilden von Wellen, ferner zum Festhalten der Frisur, aber auch als Schmuckstück. Solche nach dem Prinzip einer Wäscheklammer aufgebauten Haarclips besitzen zwei um eine Achse mit der Hand zusammenzudrückende Griffschenkel, die an ihrem der Grifffläche - jenseits der Achse - gegenüberliegenden Längsenden als Klemmbacken ausgebildet werden. Je nach Anwendungszweck können die Klemmbacken sehr verschiedene Formen haben. Sie dienen beispielsweise auch dazu, frisch gefärbte Haare auf einem Lockenwickler bis zum Fixieren der Farbe festzuhalten. Eine aktive Aufgabe beim Färben übernehmen bekannte Haarclips allerdings nicht.

Aus der DE-A-2600443 ist ein Verfahren zum unterschiedlichen Anfärben separierter Haarsträhnen bekannt. Nach diesem Verfahren können unterschiedliche Farbspiele mit abgestuften Nuancen erzeugt werden. Es kann beispielsweise eine Haarsträhne von der Kopfhaut bis zur Haarspitze, nur an der Haarspitze, nur an der Basis oder nur in einem Zwischenabschnitt behandelt, z. B. aufgehellt oder gefärbt werden. Zum Durchführen des bekannten Verfahrens wird eine kammartige Vorrichtung verwendet, zwischen deren Kammzähnen das Behandlungsmittel, insbesondere die Farbe, aus einem in der Vorrichtung befindlichen Reservoir anzufördern ist. Das Färben erfolgt dadurch, daß eine Haarsträhne mehr oder weniger weit zwischen den Zinken der kammartigen Vorrichtung hindurchgezogen wird. Der entstehende gefärbte Bereich verläuft daher im wesentlichen parallel zur Achse des einzelnen Haares.

Ein Haarclip der eingang bezeichneten Art ist aus der DE-C-662702 bekannt. Mit diesem vorbekannten Haarclip soll überflüssiges Haarfärbemittel von den Haaren abgesaugt werden. Ein Hinweis, diesen Haarclip zur Abgabe von Haarbehandlungsmittel zu verwenden, ist der DE-C-662702 nicht zu entnehmen.

Weiterhin sind aus der US-A-2,776,667 und der US-A-2,705,499 scherenartige Vorrichtungen bekannt, die an ihren Enden klemmbackenartige Elemente aufweisen, die mit schwammartigen Auflagen versehen sind. Diese schwammartigen Auflagen sind zur Abgabe von Haarbehandlungsmittel vorgesehen. Hierzu werden die Auflagen zunächst in das Haarbehandlungsmittel enthaltende Behälter eingetaucht und mit Haarbehandlungsmittel gesättigt durch das zu behandelnde Haar gezogen. Diese bekannten Vorrichtungen sind aber keine Haarclips, die im Kopfhaar zu befestigen sind, sondern Haarbehandlungsvorrichtungen, die von Hand durch das Haar geführt und gegebenenfalls an einer Stelle gehalten werden müssen. Dies ist mit einer gewissen Unbequemlichkeit der Handhabung verbunden. Auch muß das abzugebende Haarbehandlungsmittel separat zubereitet und in getrennten Behältern aufbewahrt werden.

Die vorbekannten Vorrichtungen weisen ferner den Nachteil auf, daß sie insbesondere dann unbequem zu handhaben sind, wenn Haarfärbemittel verwendet werden, bei welchen zwei Komponenten zur Bildung der Haarfärbelösung zusammengebracht werden müssen. Bei den bekannten Vorrichtungen müssen diese Haarfärbelösungen getrennt zubereitet werden. Die Komponenten für derartige Haarfärbelösungen sind nicht in den vorbekannten Vorrichtungen getrennt aufzubewahren.

Aufgabe der Erfindung ist es, eine Vorrichtung und ein Verfahren zum Erzeugen von Aufhellungs-, Färbe-, Tönungs- oder Verformungseffekten o. dgl. an Haaren zu schaffen, die es erlaubt, im Gesamtbild der fertigen Haarfrisur in beliebiger Weise und unabhängig von der Längsrichtung des einzelnen Haares geformte Aufhellungs-, Färbe-, Tönungs-, Verformungs- oder sonstige sichtbare Behandlungsergebnisse zu erzeugen, wobei auch Flüssigkeitskomponenten, die erst bei Berührung miteinander die gewünschte Reaktion auslösen, getrennt voneinander in der Vorrichtung zu bevorraten sind.

Diese Aufgabe wird bei einem Haarclip der eingangs bezeichneten Art dadurch gelöst, daß die Auflagen zur Abgabe von Haarbehandlungsmittel jeweils mit einem in den Klemmbacken ausgebildeten und zumindest eine Haarbehandlungsflüssigkeit enthaltenden Reservoir in Fließverbindung stehen, wobei in den Reservoirs vorzugsweise unterschiedliche Haarbehandlungsflüssigkeiten enthalten sind, die erst durch Zusammenwirken den vorgesehenen Behandlungseffekt hervorrufen, und daß zwischen die einander gegenüberstehenden Auflagen mindestens eine Trennfolie oder Trennwand eingefügt ist.

Durch die Erfindung wird ein nach dem Prinzip einer Wäscheklammer aufgebauter Haarclip geschaffen, der an den beiden Klemmbacken je ein Reservoir für gleiche oder unterschiedliche Flüssigkeiten besitzt. Dieses Reservoir soll aus einem oberflächenaktiven, schwammartig nach dem Stempelkissenprinzip wirkenden Material, also beispielsweise aus Filz, Nadelstoff, Vlies, texturiertem Polymer o. dgl. bestehen. Da in Ausgestaltung der Erfindung die Klemmbacken und mit ihnen die die jeweilige Behandlungsflüssigkeit aufnehmenden Auflagen beliebig, z. B. streifen-, punkt-, sternförmig oder gerundet, geformt sein können, kann jedes durch die Wahl von gegebenenfalls auswechselbaren Auflagen und Klemmbacken vorbestimmte Muster in das jeweilige Haar eingebracht werden. Als Behandlungsflüssigkeiten können Konditioniermittel, Verformungsmittel, Haarfestiger, Bleichmittel, Tönungsmittel und Haarfärbemittel eingesetzt werden.

Da für die jeweilige erfindungsgemäße Haarbehandlung zwei Flüssigkeitsreservoire zugleich an das Haar angebracht werden, bietet die vorliegende Erfindung die Möglichkeit, die beiden Reservoire mit unterschiedlichen Flüssigkeiten zu beaufschlagen, die erst bei Berührung miteinander bzw. mit dem zu behandelnden Haar, gegebenenfalls nach einer gewissen Reaktionszeit, den vorgesehenen Effekt sichtbar machen. Besonders in diesem Fall ist es wichtig, die beiden Flüssigkeitsreservoire bis zur Anwendung voneinander zu trennen. Zwischen die einander gegenüberstehenden Auflagen der Flüssigkeiten enthaltenden Klemmbacken ist daher mindestens eine Trennfolie oder Trennwand eingefügt. Die Trennfolie kann auch als Verpackungshilfe für die beiden Reservoire ausgebildet werden. Dieser Fall wird insbesondere dann vorgesehen, wenn relativ leicht verdunstende Flüssigkeiten eingesetzt werden. Diese Vorsichtsmaßnahme kommt besonders dann in Frage, wenn wenigstens eine der vorgesehenen Flüssigkeiten mit der Umgebungsluft reagiert und/oder schädliche bzw. unangenehm riechende Gase entwickelt. Im letzteren Falle führt demgemäß ein Aufreißen der Folie vor Beginn der Anwendung sowohl zur Entfernung der Verpackungshülle als auch der Trennfolie.

In weiterer Ausgestaltung sieht die Erfindung vor, daß zumindest ein Reservoir eine dieses unterteilende Trennwand aufweist. Hierdurch ist es möglich, in einer durch die Trennwand unterteilten Auflage zwei verschiedene Behandlungsflüssigkeiten bzw. -mischungen auf dem Haar und nach Entfernen der Trennfolie miteinander und mit der Flüssigkeit der gegenüberliegenden Auflage reagieren zu lassen.

Bei einem Verfahren der eingangs bezeichneten Art wird die Aufgabe dadurch gelöst, daß die zu behandelnden Haarteile nach Entfernen der Trennfolie zwischen den Auflagen der Klemmbacken eingeklemmt und solange in der Klemmposition belassen werden, bis die aus den beiden Auflagen kommenden Flüssigkeiten mit dem Haar und/oder miteinander im Sinne des Behandlungszieles reagiert haben.

Bei Anwendung des erfindungsgemäßen Haarclips werden die zu behandelnden Haare zwischen den beiden Auflagen eingeklemmt. Die aus den Reservoiren austretenden Flüssigkeiten werden im Bereich der eingeklemmten Haare gemischt, so daß eine Reaktion, z. B. Oxidation der Farbstoffkomponenten, erfolgt und die gewünschte Farbe auf dem Haar gebildet wird. Nach der jeweiligen Reaktion, die z. B. eine halbe Stunde dauern kann, wird die Farbentwicklung sichtbar und unabwaschbar.

Ein wesentlicher Vorteil der Erfindung besteht darin, daß praktisch jede beliebige Strähne des Haars separat behandelt werden kann. Beispielsweise lassen sich auch Streifen quer zu den Haarachsen oder sonstige beliebige Muster und Formate, die lediglich von der Form der beiden Reservoire abhängen, aufbringen. Schließlich können die Auflagen jeweils einen homogenen Körper auf jeder Klemmbacke bilden oder zwei- oder mehrfach zur Aufnahme unterschiedlicher Flüssigkeiten im Bereich einer Klemmbacke unterteilt sein, um spezielle Modeeffekte im Haar, z. B. Glanzlichter, Farbtupfer oder Ornamente, zu erzeugen.

Es ist selbstverständlich möglich, den erfindungsgemäßen Haarclip als Einwegartikel wie auch mit einer Nachfüllmöglichkeit, daß heißt also für mehrmalige Anwendungen auszugestalten.

Anhand der schematischen Zeichnung eines Ausführungsbeispiels werden weitere Einzelheiten der Erfindung erläutert. Es zeigen:
- Fig. 1: einen Schnitt durch den Haarclip senkrecht zu den Achsen der Klemmbacken;
- Fig. 2: einen Schnitt durch den Haarclip längs der Linie II - II in Fig. 1.

Der Haarclip nach Fig. 1 und 2 besteht aus zwei um eine Achse 1 schwenkbar gelagerten Griffschenkeln 2 und 3 und daran jenseits der Achse 1 angeformten Klemmbacken 4 und 5. Auf den Klemmbacken 4 und 5 befindet sich erfindungsgemäß je eine Auflage 6 und 7, die aus einem stempelkissenartigen, oberflächenaktiven Material besteht und eine Behandlungsflüssigkeit, beispielsweise zum Aufhellen oder Färben von menschlichem Haar, aufnehmen kann. Die Auflagen stehen in Verbindung mit dem Reservoir 12. Die Auflagen 6, 7 können an sich beliebig geformt sein. Fig. 2 zeigt in der rechts dargestellten Ausgestaltung eine insgesamt rechteckige Form. In der links dargestellten Ausgestaltung besteht die Auflage aus einer Reihe von kreisförmigen einzelnen Teilen. Um die Auflagen 6 und 7 vor Anwendung, d. h. vor dem Einklemmen in das zu behandelnde Haar voneinander zu trennen, und gegebenenfalls eine vorzeitige Reaktion der sich in den beiden Auflagen 6 und 7 gegenüberstehenden Flüssigkeiten auszuschließen, wird zwischen den Auflagen eine für die beiden Flüssigkeiten undurchlässige Folie 8 eingefügt. Die Folie kann auch, z. B. bei doppellagiger Ausführung, zum Verpacken der beiden Auflagen 6 und 7 verwendet werden.

Bei Anwendung werden die beiden Griffschenkel 2 und 3 gegen die Kraft einer Feder 9 in Pfeilrichtung 10 gegeneinander gedrückt, derart, daß die beiden Klemmbacken 4 und 5 mit den Auflagen 6 und 7 voneinander getrennt werden und die Folie 8 herauszuziehen ist. Anschließend werden die Klemmbacken in der gewünschten Weise in das zu behandelnde Haar eingesetzt und dort so lange gelassen, bis der beabsichtigte Effekt für die weitere Behandlung ausreichend fixiert ist.

Die Auflagen 6 oder 7 können jeweils einteilig genau eine Behandlungsflüssigkeit bzw. Flüssigkeitsmischung aufnehmen oder aber mit einer Trennwand 11 versehen sein, die es ermöglicht, in einer durch die Trennwand 11 unterteilten Auflage 6 zwei verschiedene Behandlungsflüssigkeiten bzw. -mischungen auf dem Haar - nach Entfernen der Folie 8 - miteinander und mit der Flüssigkeit der gegenüberliegenden Auflage 7 reagieren zu lassen.

Es bestehen zahlreiche Möglichkeiten, die vorliegenden Haarclips zum Erzeugen unterschiedlicher Effekte zu benutzen. Unter anderem kommen folgende Anwendungen in Frage:

### Beispiel 1

Zum Erzeugen von Färbeeffekten auf Oxidationshaarfarbenbasis wird die eine Auflage mit Wasserstoffperoxid (sauer) und die andere Auflage mit einer Lösung von Oxidationsfarbstoffvorprodukten (alkalisch) und Natriumsulfit beaufschlagt.

### Beispiel 2

Zum Erzeugen von Färbeeffekten auf Direktzieherbasis können beide Auflagen unmittelbar mit Lösungen direktziehender Haarfarbstoffe versehen werden. Direktzieher in der Haarfärberei sind bekanntlich Farbstoffe, die ohne zwischen- oder vorgeschaltete chemische Reaktionen zur Färbung der Haare beitragen.

### Beispiel 3

Zum Herstellen schwacher Blondierungen kann die eine Auflage mit wässriger (stabilisierter) Wasserstoffperoxid-Lösung (sauer) und die andere Auflage mit wässriger Ammoniak-Lösung gefüllt werden.

### Beispiel 4

Starke Blondierungen werden erzielt, wenn eine unterteilte Auflage mit getrennt untergebrachtem Wasserstoffperoxid und Peroxidsulfat und die andere Auflage mit wässriger Ammoniak-Lösung versehen wird.

### Beispiel 5

Zur Festigung bestimmter Haarpartien (mit und ohne Färbeeffekt) werden die Auflagen mit Filmbildner (und gegebenenfalls Direktzieher)-Lösung beaufschlagt.

## Patentansprüche

1. Haarclip für die Befestigung im Kopfhaar, bestehend aus zwei mittels zweier gegeneinander verschwenkbarer, vorzugsweise federkraftbeaufschlagter, Griffschenkel (2, 3) in Aneinanderlage zu bewegenden Klemmbacken (4, 5), die auf ihren einander zugewandten Außenflächen jeweils eine schwammartige Auflage (6, 7) aufweisen, die bei aneinanderliegenden Klemmbacken (4, 5) deren Berührungsflächen bilden,
**dadurch gekennzeichnet,**
daß die Auflagen (6, 7) zur Abgabe von Haarbehandlungsmittel jeweils mit einem in den Klemmbacken (4, 5) ausgebildeten und zumindest eine Haarbehandlungsflüssigkeit enthaltenden Reservoir (12) in Fließverbindung stehen, wobei in den Reservoirs (12) vorzugsweise unterschiedliche Haarbehandlungsflüssigkeiten enthalten sind, die erst durch Zusammenwirken den vorgesehenen Behandlungseffekt hervorrufen, und daß zwischen die einander gegenüberstehenden Auflagen (6, 7) mindestens eine Trennfolien (8) oder Trennwand eingefügt ist.

2. Haarclip nach Anspruch 1,
**dadurch gekennzeichnet,**
daß die Auflagen (6, 7) ornamentartig, vorzugsweise streifen-, punkt-, herz- oder sternförmige oder rund, ausgebildet sind.

3. Haarclip nach Anspruch 1 oder 2,
**dadurch gekennzeichnet,**
daß zumindest ein Reservoir (12) eine dieses unterteilende Trennwand (11) aufweist.

4. Verfahren zum Betrieb des Haarclip nach einem oder mehreren der Ansprüche 1 - 3,
**dadurch gekennzeichnet,**
daß die zu behandelnden Haar nach Entfernen der Trennfolie (8) oder Trennwand zwischen den Auflagen (6, 7) der Klemmbacken (4, 5) eingeklemmt und solange in der Klemmposition belassen werden, bis die aus den beiden Auflagen (6, 7) kommenden Flüssigkeiten mit dem Haar und/oder miteinander im Sinne des Behandlungszieles reagiert haben.

## Claims

1. Hair clip for the fastening in the head hair and consisting of two grip limbs (2, 3), which are each pivotable relative to each other and preferably loaded by spring force, of clamping cheeks (4, 5), which are to be moved into a position of mutual contact and on their mutually facing outward surfaces each display a sponge-like covering (6, 7), which when the clamping cheeks (4, 5) each lie against the other form their contact surfaces, characterised thereby, that the coverings (6, 7) for the delivery of hair treatment means each stand in flow connection with a respective reservoir (12) formed in the clamping cheeks (4, 5) and containing at least one hair treatment liquid, wherein preferably different hair treatment liquids, which bring about the envisaged treatment effect only in co-operation, are contained in the reservoirs (12), and that at least one separating foil (8) or partition is inserted between the coverings (6, 7) each standing opposite the other.

2. Hair clip according to claim 1, characterised thereby, that the coverings (6, 7) are formed in ornamental manner, preferably round or in the shape of strips, points, hearts or stars.

3. Hair clip according to claim 1 or 2, characterised thereby, that at least one reservoir (12) displays a partition (11) subdividing this.

4. Method for the operation of the hair clip according to one or more of the claims 1 to 3, characterised thereby, that the hair to be treated is after the removal of the separating foil (8) or partition clamped between the coverings (6, 7) of the clamping cheeks (4, 5) and left in the clamped position until the liquids coming out of both the coverings (6, 7) have reacted with the hair and/or each with the other in the sense of the object of the treatment.

## Revendications

1. Pince à cheveux comprenant deux mâchoires de serrage (4, 5), qui sont actionnées en position l'une contre l'autre à l'aide de deux branches à poignée (2, 3) pouvant être déplacées l'une par rapport à l'autre, de préférence sous l'action d'un ressort, ces mâchoires de serrage (4, 5) étant pourvues, sur leurs surfaces extérieures respectives se faisant face, d'une garniture du type éponge, constituant leurs surfaces de contact lorsqu'elles sont placées l'une contre l'autre, caractérisée par le fait que, pour la distribution d'un produit de traitement des cheveux, les garnitures (6, 7) sont respectivement en communication avec un réservoir (12) monté à l'intérieur de chacune des mâchoires de serrage (4, 5) et contenant au moins un liquide de traitement des cheveux, ces réservoirs (12) contenant de préférence différents liquides de traitement des cheveux ne provoquant l'effet de traitement qu'en coopérant entre eux, et qu'au moins une pellicule de séparation (8) ou une paroi de séparation est introduite entre les garnitures (6, 7) se faisant face.

2. Pince à cheveux selon la revendication 1, caractérisée par le fait que les garnitures (6, 7) sont conçues de manière similaire à des ornements, de préférence sous forme de bandes, de points, de coeurs, d'étoiles ou ronds.

3. Pince à cheveux selon l'une ou l'autre des revendications 1 ou 2, caractérisée par le fait qu'au moins un réservoir (12) est pourvu d'une paroi de séparation (11) qui le divise en deux.

4. Procédé pour la mise en oeuvre de la pince à cheveux selon l'une quelconque des revendications 1 à 3, caractérisé par le fait qu'après la suppression de la pellicule de séparation (8) ou de la paroi de séparation située entre les garnitures, les cheveux à traiter sont serrés entre ces garnitures (6, 7) des mâchoires de serrage (4, 5) et maintenus dans cette position d'enserrement jusqu'à ce que les liquides sortant des deux garnitures (6, 7) aient produit leur action sur les cheveux et/ou qu'ils aient produit leur réaction commune dans le sens du but du traitement.
